# EUROPÄISCHE PATENTSCHRIFT

(11) **EP 2 266 168 B1**
(45) Veröffentlichungstag und Bekanntmachung des Hinweises auf die Patenterteilung: **19.10.2011**
(21) Anmeldenummer: 09733516.0
(22) Anmeldetag: 13.03.2009
(51) Int. Cl.: H01R 9/05, H01R 13/622, H01R 13/646

(54) **KOAXIALES STECKVERBINDUNGSTEIL MIT KUGELLAGER**
COAXIAL PLUG CONNECTOR ELEMENT WITH A ROLLER BEARING
ELEMENT DE CONNEXION ENFICHABLE COAXIAL A ROULEMENT A BILLES

(30) Priorität: 15.04.2008 DE 102008018809
(43) Veröffentlichungstag der Anmeldung: 29.12.2010
(73) Patentinhaber: Rohde & Schwarz GmbH & Co. KG, 81671 München (DE)
(72) Erfinder: LEIPOLD, Markus, 84424 Isen (DE); PERNDL, Werner, 85591 Vaterstetten (DE)
(74) Vertreter: Körfer, Thomas
(86) Internationale Anmeldenummer: PCT/EP2009/001844
(87) Internationale Veröffentlichungsnummer: WO 2009/127304

(56) Entgegenhaltungen:
- EP-A- 0 327 204
- EP-A- 0 955 701
- GB-A- 2 053 590
- US-A1- 2006 043 809

## Beschreibung

Die Erfindung betrifft ein koaxiales Steckverbindungsteil laut Oberbegriff des Hauptanspruchs.

Die derzeit handelsüblichen koaxialen Steckverbindungen, wie sie unter den Bezeichnungen N-, 1mm-, 2,92 mm-, SMA-, 1,85 mm-, 3,5 mm- oder 2,4 mm-Stecker beziehungsweise als sogenannte Zwitterstecker unter der Bezeichnung PC7 bekannt sind, sind sämtlich nach diesem Prinzip mit einer auf dem Außenleiter aufgeschraubten Überwurfmutter aufgebaut, wobei in manchen Fällen die Überwurfmutter auch am Buchsenteil vorgesehen sein kann.

Es ist aus der EP 0 327 204 B1 bekannt, zur Reduzierung der Reibung zwischen Überwurfmutter und Außenleiter ein Kugellager anzuordnen.

Es ist Aufgabe der Erfindung, ein zuverlässiges und dauerhaftes Steckverbindungsteil zu schaffen, das als eigenständige Baugruppe am Kontaktende beliebiger Koaxialleistungssysteme montierbar ist.

Diese Aufgabe wird ausgehend von einem koaxialen Steckverbindungsteil laut Oberbegriff des Hauptanspruchs durch dessen kennzeichnende Merkmale gelöst. Vorteilhafte Weiterbildungen ergeben sich aus den Unteransprüchen.

Das erfindungsgemäße koaxiale Steckverbindungsteil laut Hauptanspruch besitzt den Vorteil, dass es als eigenständige prüfbare Baugruppe vormontierbar ist, im Servicefall sehr leicht von dem koaxialen Leitungssystem demontiert werden kann und als geschlossene selbstständige Baugruppe, in welcher alle Bauelemente innerhalb der Überwurfmutter vormontiert sind, an den Kontaktenden beliebiger Koaxialleitungs-Systeme wie Koaxialkabel, starren Koaxialleitungsenden an Geräten oder Messköpfen montiert werden kann.

Ausführungsbeispiele der Erfindung werden nachfolgend unter Bezugnahme der Zeichnung näher beschrieben. In der Zeichnung zeigen:
- Fig. 1: im auseinandergezogenen Zustand die einzelnen Teile eines koaxialen Steckverbindungsteils in stark vergrößertem Maßstab;
- Fig. 2: den Schnitt durch ein aus den Einzelteilen nach Fig. 1 zusammengebauten koaxialen Steckverbindungsteils aufgesetzt auf das Ende eines Koaxialleitungssystems.

Die koaxiale Steckverbindung gemäß der Erfindung besteht aus einem Steckerteil 1 und einem Buchsenteil 2. Der Stecker 1 besteht aus einem Außenleiter 3, in welchem über eine Stützscheibe der Innenleiter 5 koaxial angeordnet ist. Die Koaxialleitung 3, 5 setzt sich auf der Rückseite des Steckers 1 beispielsweise in einem Gerät oder in einem Koaxialkabel fort. Auf dem Außenleiter 3 ist eine überwurfmutter 6 drehbar aufgesetzt, die axial kraftschlüssig mit dem Außenleiter 3 verbunden ist. Das Innengewinde 8 der Überwurfmutter 6 muss zur Herstellung der Koaxialverbindung auf das Außengewinde 9 der Buchse 2 aufgeschraubt werden, bis die ringförmige Stirnkontaktfläche 10 des Außenleiters 3 des Steckers 1 die entsprechende ringförmige Stirnkontaktfläche 11 der Buchse 2 kontaktiert. Die Spitze 12 des Innenleiters 5 wird dabei in die radial gefederte hülsenförmige Buchse 13 des Buchsenteils 2 eingeschoben.

Im dargestellten Ausführungsbeispiel ist die Überwurfmutter 6 nicht mehr unmittelbar drehbar und axial kraftschlüssig auf dem Außenleiter 3 des Koaxialleitungs-Systems angeordnet sondern auf einer Lagerbuchse 20, die vorzugsweise wie die Überwurfmutter 6 aus rostfreiem Stahl gefertigt ist. Diese Lagerbuchse 20 besitzt eine durchgehende Innenbohrung, in welcher das Ende des anzuschließenden Koaxialleitungs-Systems einsteckbar und beispielsweise über ein am Außenleiter 3 des Koaxialleitungs-Systems ausgebildeten Außengewinde 21 in ein Innengewinde 22 dieser durchgehenden Bohrung der Lagerbuchse einschraubbar ist. In das offene Ende der topfförmigen Überwurfmutter 6 ist ein Lagerdeckel 23 einschraubbar.

Die zur Reduzierung des Reibungsdrehmoments des axialen Kraftschlusses zwischen Überwurfmutter 6 und Lagerbuchse 20 vorgesehenen Wälzlager sind im Ausführungsbeispiel als Nadellager 24 und 25 ausgebildet, sie sind zu beiden Seiten des an der Lagerbuchse 20 ausgebildeten Ringflansches 26 auf entsprechenden zylindrischen Abschnitten der Lagerbuchse 20 aufgesetzt. Zwischen den Nadellagern 24 beziehungsweise 25 und den Stirnflächen des Ringflansches 26, auf denen die Nadellager abrollen, können gegebenenfalls zusätzliche Laufscheiben angeordnet sein, wie dies mit der Laufscheibe 27 in Fig. 1 angedeutet ist.

Damit auch bei gelöster Verbindung an den zusammenwirkenden Bauteilen kein Spiel entsteht, ist zwischen dem Boden der Überwurfmutter 6 und dem ersten darauf folgenden Axiallager 24 vorzugsweise noch eine Tellerfeder 28 angeordnet. Im zusammengebauten Zustand gemäß Fig. 2 bildet die mit dem Deckel 23 verschlossene Überwurfmutter 6 mit der im Inneren der Überwurfmutter angeordneten Lagerbuchse 20 und den damit zusammenwirkenden Axiallagern 24, 25 eine geschlossenen Baugruppe, die eigenständig vorgefertigt werden kann und erst unmittelbar bei Gebrauch auf das Ende des Koaxialleitungs-Systems 3, 5 aufgeschraubt wird. Diese geschlossene Baugruppe kann auf dem Außenleiter 3 des Koaxialleitungs-Systems von vorne aufgesetzt werden, auch dadurch wird die Montage sehr erleichtert. Auch im Servicefall kann die Baugruppe sehr leicht vom Koaxialleitungs-System demontiert und gegebenenfalls durch eine neue Baugruppe ersetzt werden.

Die Überwurfmutter 6 und die Lagerbuchse 20 bestehen vorzugsweise aus einem hochfesten metallischen Werkstoff wie rostfreiem Stahl. Damit besteht auch ein unmittelbarer Wärmekontakt zwischen Außenfläche der Überwurfmutter und dem Außenleiter des Koaxialleitungs-Systems, was in manchen Anwendungsfällen sehr störend sein kann, da beispielsweise allein durch die Handwärme des Benutzers Wärme von außen über den Außenleiter 3 des Koaxialleitungs-Systems zu den daran angeschlossenen elektronischen Bauteilen übertragen wird.

Um dies zu vermeiden, ist gemäß einer Weiterbildung der Erfindung zwischen den miteinander in Verbindung stehenden Flächen der metallischen Überwurfmutter 6 und der Lagerbuchse 20 mindestens ein zusätzliches Bauteil zur thermischen Entkopplung dieser Teile vorgesehen. Sofern Überwurfmutter 6 und Lagerbuchse 20 aus gut leitendem Metall bestehen, ist beispielsweise zwischen dem Lagerdeckel 23 und der Lagerbuchse 20 ein Ring aus Kunststoff angeordnet. Vorzugsweise ist auch am Außenumfang des Ringflansches 26 der Lagerbuchse ein entsprechender Kunststoffring zur thermischen Entkopplung vorgesehen. Eine andere Möglichkeit besteht darin, entweder die Überwurfmutter 6 und/oder die Lagerbuchse 20 selbst aus einem hochfesten Kunststoffmaterial herzustellen.

Die Fig. 1 und 2 zeigen die Steckverbindung im stark vergrößerten Maßstab. Die Koaxialleitung 3, 5 ist im dargestellten Ausführungsbeispiel eine 1,85 mm-Leitung mit einem Außenleiterdurchmesser von 1,85 mm und einem Innenleiterdurchmesser von nur 0,804 mm.

Die Erfindung ist nicht auf die dargestellten Ausführungsbeispiele beschränkt. Alle beschriebenen und/oder gezeichneten Merkmale sind im Rahmen der Erfindung beliebig miteinander kombinierbar.

## Patentansprüche

1. Koaxiales Steckverbindungsteil mit einer drehbar auf einem Außenleiter (3) eines Koaxialleitungs-Systems angeordneten Überwurfmutter (6), die mit einem Außengewinde (9) eines Gegen-Steckverbindungsteiles (2) verschraubbar ist, wobei zwischen Überwurfmutter (6) und Außenleiter (3) mindestens ein Wälzlager (24, 25) angeordnet ist,
**dadurch gekennzeichnet,**
**dass** das oder die Wälzlager (24, 25) mit einer Lagerbuchse (20) zusammenwirken und zusammen mit dieser Lagerbuchse (20) durch einen mit der Überwurfmutter (6) verschraubten Lagerdeckel (23) innerhalb der Überwurfmutter (6) gehalten sind, wobei diese geschlossene Baugruppe über eine durchgehende Innenbohrung der Lagerbuchse (20) auf den Außenleiter (3) des anzuschließenden Koaxialleitungs-Systems (3, 5) aufsetzbar ist.

2. Steckverbindungsteil nach Anspruch 1,
**dadurch gekennzeichnet,**
**dass** in der durchgehenden Innenbohrung der Lagerbuchse (20) ein Innengwinde (22) ausgebildet ist, in welches das mit einem Außengewinde (21) versehene Ende des Außenleiters (3) des anzuschließenden Koaxialleitungs-Systems einschraubbar ist.

3. Steckverbindungsteil nach Anspruch 1 oder 2,
**dadurch gekennzeichnet,**
**dass** das oder die Wälzlager (24, 25) zwischen einer auf der Stirnfläche eines von der Lagerbuchse radial abstehenden Ringflansches (26) und einer entsprechenden stirnseitigen Lagerfläche am Boden der Überwurfmutter (6) und/oder des in die Überwurfmutter eingeschraubten Lagerdeckels (23) angeordnet sind.

4. Steckverbindungsteil nach einem der vorher genannten Ansprüche,
**dadurch gekennzeichnet,**
**dass** der axiale Kraftschluss zwischen Überwurfmutter (6) und Lagerbuchse (20) über mindestens ein Axial-Wälzlager (24, 25) erfolgt.

5. Steckverbindungsteil nach einem der vorhergehenden Ansprüche,
**dadurch gekennzeichnet,**
**dass** zwischen den miteinander in Berührung stehenden Flächen von Überwurfmutter (6) und Lagerbuchse (20) Bauteile aus Kunststoff zur thermischen Entkopplung angeordnet sind.

6. Steckverbindungsteil nach Anspruch 5,
**dadurch gekennzeichnet,**
**dass** zwischen dem Lagerdeckel (23) und der Lagerbuchse (20) ein Kunststoffring angeordnet ist.

7. Steckverbindungsteil nach Anspruch 4 oder 6,
**dadurch gekennzeichnet,**
**dass** am Außenumfang der Ringfläche des Ringflansches (26) der Lagerbuchse (20) ein Kunststoffring angeordnet ist.

8. Steckverbindungsteil nach Anspruch 5,
**dadurch gekennzeichnet,**
**dass** die Überwurfmutter (6) und/oder die Lagerbuchse (20) aus einem hochfesten Kunststoffmaterial bestehen.

## Claims

1. A coaxial plug-connector part with a cap nut (6), arranged in a rotatable manner on an outer conductor (3) of a coaxial line system, which can be screw-connected to an outer thread (9) of a counter plug-connector part (2),
wherein at least one roller bearing (24, 25) is arranged between the cap nut (6) and the outer conductor (3),
**characterised in that**
the roller bearing/s (24, 25) cooperate/s with a bearing bush (20) and is/are held together with this bearing bush (20) within the cap nut (6) by a bearing cover (23) screw-connected to the cap nut (6), wherein this enclosed structural group can be fitted via a continuous internal borehole of the bearing bush (20) onto the outer conductor (3) of the coaxial line system (3, 5) to be connected.

2. The plug-connector part according to claim 1,
**characterised in that**
an internal thread (22), into which the end provided with an external thread (21) of the outer conductor (3) of the coaxial line system to be connected can be screwed, is formed within the continuous internal borehole of the bearing bush (20).

3. The plug-connector part according to claim 1 or 2,
**characterised in that**
the roller bearing/s (24, 25) is/are arranged between an end surface of an annular flange (26) projecting radially from the bearing bush, and a corresponding end-face bearing surface at the base of the cap nut (6) and/or of the bearing cover (23) screwed into the cap nut.

4. The plug-connector part according to any one of the preceding claims,
**characterised in that**
the axial force-fit connection between cap nut (6) and bearing bush (20) is implemented via at least one axial roller bearing (24, 25).

5. The plug-connector part according to any one of the preceding claims,
**characterised in that**
structural parts made of synthetic material are arranged between the mutually contacting surfaces of cap nut (6) and bearing bush (20) for thermal decoupling.

6. The plug-connector part according to claim 5,
**characterised in that**
a synthetic-material ring is arranged between the bearing cover (23) and the bearing bush (20).

7. The plug-connector part according to claim 4 or 6,
**characterised in that**
a synthetic material ring is arranged on the external periphery of the annular surface of the annular flange (26) of the bearing bush (20).

8. The plug-connector part according to claim 5,
**characterised in that**
the cap nut (6) and/or the bearing bush (20) consists of a high-strength synthetic material.

## Revendications

1. Élément de connexion enfichable coaxial comportant un écrou de raccord (6) pouvant pivoter disposé sur un conducteur extérieur (3) dans un système à câble coaxial, écrou qui peut être vissé avec un filetage (9) d'une partie de connexion enfichable antagoniste (2), dans lequel au moins un palier à roulement (24, 25) est disposé entre 1'écrou de raccord (6) et le conducteur extérieur (3),
**caractérisé en ce que**
le ou les paliers à roulement (24, 25) coopèrent avec un coussinet (20) et sont maintenus conjointement avec ce coussinet (20) par un couvercle de palier (23) en prise avec l'écrou de raccord (6) à l'intérieur de l'écrou de raccord (6), dans lequel ce constituant fermé peut être inséré par l'intermédiaire d'un alésage interne continu du coussinet (20) sur le conducteur extérieur (3) du système à câble coaxial à connecter (3, 5).

2. Élément de connexion enfichable selon la revendication 1, **caractérisé en ce que**
dans l'alésage interne continu du coussinet (20) est réalisé un taraudage (22), dans lequel l'extrémité prévue avec un filetage (21) du conducteur extérieur (3) du système à câble coaxial à connecter peut être vissée.

3. Élément de connexion enfichable selon la revendication 1 ou 2, **caractérisée en ce que**
le ou les paliers à roulement (24, 25), sont disposés entre une surface de palier sur la surface antérieure d'une collerette annulaire (26) s'éloignant radialement du coussinet et une surface de palier antérieure correspondante dans le fond de l'écrou de raccord (6) et/ou du couvercle de palier (23) vissé dans l'écrou de raccord.

4. Élément de connexion enfichable selon l'une des revendications précédentes, **caractérisé en ce que**
la liaison à force axiale entre l'écrou de raccord (6) et le coussinet (20) s'effectue par l'intermédiaire d'au moins un palier à roulement axial (24, 25).

5. Élément de connexion enfichable selon l'une des revendications précédentes, **caractérisé en ce que**
des composants en matière plastique sont disposés en vue d'un couplage thermique entre les surfaces de l'écrou de raccord (6) et du coussinet (20) se trouvant en contant.

6. Élément de connexion enfichable selon la revendication 5, **caractérisé en ce que**
une bague en matière plastique est disposée entre le couvercle de palier (23) et le coussinet (20).

7. Élément de connexion enfichable selon la revendication 4 ou 6, **caractérisé en ce que**
une bague en matière plastique est disposée à la périphérie extérieure de la surface annulaire de la collerette annulaire (26) du coussinet (20).

8. Élément de connexion enfichable selon la revendication 5, **caractérisé en ce que**
l'écrou de raccord (6) et/ou le coussinet (20) sont constitués d'un matériau plastique à haute résistance.
